# EUROPÄISCHE PATENTSCHRIFT

(11) **EP 0 176 813 B1**
(45) Veröffentlichungstag und Bekanntmachung des Hinweises auf die Patenterteilung: **11.01.1989**
(21) Anmeldenummer: 85111369.6
(22) Anmeldetag: 09.09.1985
(51) Int. Cl.: A47H 13/01

(54) **Aufhänger zum Befestigen einer Materialbahn**
Suspension device for fastening sheet material
Dispositif de suspension pour fixer des matériaux en feuille

(30) Priorität: 03.10.1984 CH 4759/84
(43) Veröffentlichungstag der Anmeldung: 09.04.1986
(73) Patentinhaber: Christian Fischbacher Co AG, CH-9015 St. Gallen (CH)
(72) Erfinder: Berger, Walter, CH-9202 Gossau (CH)
(74) Vertreter: EGLI-EUROPEAN PATENT ATTORNEYS

(56) Entgegenhaltungen:
- BE-A- 530 471
- GB-A- 2 042 329
- US-A- 3 806 995

## Beschreibung

Die Erfindung betrifft einen Aufhänger, der eine Bahn aus textilen oder nichttextilen Materialien an einer schienenförmigen oder stangenförmigen Führung befestigt, wobei zwischen der Bahn und der Führung auf der Führung verschiebbare Verbindungsmittel angeordnet sind, an denen die Bahn mittels eines Hängeelementes angehängt ist.

Ein derartiger Aufhänger gemäß Oberbegriff des Anspruchs 1 ist durch Vorbenutzung bekannt. Unter einer Bahn aus textilen oder nichttextilen Materialien werden alle Arten von biegsamen oder elastichen Flächengebilden verstanden, die in Form von Bahnen, Folien oder Stoffen aus beliebigem Material verwendet werden. Die Bahnen können hierbei aus einem Stück bestehen oder aus mehreren Stücken zusammengesetzt sein. Die Anwendung solcher Materialbahnen erfolgt in vielen Gebieten der Industrie, des Gewerbes und des Haushaltes. Von besonderer Bedeutung sind hierbei die aus solchen Materialbahnen hergestellten Vorhänge, deren Herstellung einen bedeutenden Zweig der Wirtschaft eines Landes darstellt.

Die Anmeldung bezieht sich auf einen Aufhänger zum Befestigen der vorstehend genannten Materialbahnen, der jedoch vor allem für das Aufhängen von Vorhängen verwendet werden kann.

Zum Aufhängen von Vorhängen sind verschiedene Vorrichtungen bekannt. Eine einfache, bekannte Ausführungsform besteht darin, dass bei Verwendung einer Führungsschiene, in welcher der Vorhang mit Hilfe von Schienengleitern verschiebbar geführt ist, die Schienengleiter am obern Rand des Vorhanges angenäht sind. Dadurch ist es erforderlich, zum Reinigen den Vorhang mit den Schienengleitern aus einer in der Führungsschiene vorgesehenen Oeffnung zu entfernen und nachher wieder einzufädeln, was insbesondere bei grossen Vorhängen eine aufwendige Arbeit darstellt.

Weiter ist es bei Stilgarnituren bekannt, die auf einer Führungsstange geführten Ringe direkt am obern Rand des Vorhanges anzunähen. In diesem Fall müssen für die Reinigung die Ringe des Vorhanges aus der Führungsstange entfernt werden, was eine aufwendige Arbeit darstellt. Der bei der Demontage, aber auch bei der Montage erforderliche Zeitaufwand bei Stilgarnituren kann in bekannter Weise dadurch verringert werden, dass die Ringe nicht direkt am obern Rand des Vorhanges angenäht, sondern in einen Haken eingehängt werden, der am obern Rand des Vorhangs angenäht ist. Damit die Ringe zuverlässig gehalten sind, muss der Haken einen leichten Formschluss aufweisen, wodurch das Trennen des Vorhanges von den Ringen erheblich erschwert wird. Soll jedoch eine wirklich zuverlässige Verbindung zwischen Vorhang und den Ringen erreicht werden, wird der Haken als Ring ausgebildet. In diesem Fall handelt es sich um eine Ausführungsform, die sich von der bereits beschriebenen Ausführungsform, bei der die Ringe direkt am obern Rand des Vorhanges angenäht werden, nur dadurch unterscheidet, dass der Ring durch einen Zwischenring am obern Rand des Vorhanges angenäht wird.

Weiter ist es auch bekannt, am obern Rand des, Vorhanges, vorzugsweise unter Bildung von Falten, Haken anzunähen, die entweder direkt oder mittels Schienengleiter an der Führungsstange oder der Führungsschiene angehängt werden. Der Nachteil dieser Ausführungsform besteht darin, dass der Scheitel des Hakens, der die Auflagestelle in der Führungsstange bzw. im Schienengleiter bildet, gegenüber der Vorhangfläche versetzt ist, so dass sich der Haken und damit auch der Vorhang im obern Bereich schrägstellt. Dies kann eine Klemmwirkung in der Führung bewirken, so dass der Vorhang nur schwer verschiebbar ist.

Hier setzt die Erfindung ein, der die Aufgabe zugrundeliegt, einen Aufhänger der eingangs beschriebenen Art so auszugestalten, dass eine Schrägstellung des Hakens zuverlässig vermieden und ein leichtes Verschieben des Vorhanges gewährleistet wird.

Diese Aufgabe wird gemäss der Erfindung dadurch gelöst, dass das Hängeelement ein bogenförmig ausgebildeter Haken mit einem an seinem einen Ende angeordneten Hakenmund ist und an seinem andern, dem Hakenmund gegenüberliegenden Ende einen länglichen Hakenschenkel aufweist, wobei der Haken gegenüber der Hakenschenkelachse versetzt ist, derart, dass eine parallel zum Hakenschenkel verlaufende, durch den Hakenscheitel gehende Gerade einen sich längs des Hakenschenkels und gegen den Hakenmund erstreckenden Befestigungssteg schneidet und daß die Bahn im Bereich der Geraden mit dem Befestigungssteg vernäht ist.

Dadurch wird erreicht, dass zum Annähen des Aufhängers an den Vorhang die Nähnaht in die genannte Gerade gelegt ist. Besondere Ausführungsformen der Erfindung sind in den abhängigen Ansprüchen 2 bis 6 dargestellt.

Die Erfindung ist in der Zeichnung in einem Ausführungsbeispiel dargestellt und nachfolgend beschrieben.

Es zeigen :
Fig. 1 eine Seitenansicht eines erfindungsgemässen Aufhängers,
Fig. 2 einen Adapter, als Zwischenstück zwischen dem Aufhänger nach Fig. 1 und einem Ring z. B. einer Stilgarnitur und
Fig. 3 eine Draufsicht eines obern Randes eines Vorhanges mit einem eingenähten Aufhänger nach Fig. 1.

Der in Fig. 1 dargestellte Aufhänger 1 ist als Haken 2 ausgebildet, an dessen einem Ende 3 ein Hakenmund 4 vorgesehen ist, mit dem der Haken 2 in eine Oese oder einen Ring eingehakt werden kann. Das andere Ende 5 des Hakens ist als länglicher, gerader Hakenschenkel 6 ausgebildet, über dessen Länge sich ein gegen den Hakenmund 4 gerichteter Befestigungssteg 7 erstreckt. Der Befestigungssteg 7 ist durch einen Randstab 8 begrenzt, der mit dem Hakenschenkel 6 durch eine dünne Verbindungsfolie 9 verbunden ist. Der Befestigungssteg 7 kann als T-Profil ausgebildet sein, dessen Schenkel der Randstab 8 und dessen Steg die Verbindungsfolie 9 ist. Der Randstab 8 begrenzt mit seinem hakenseitigen Ende den Hakenmund 4.

Zieht man zum Scheitel 10 des Hakens 2 eine Gerade 11 parallel zum Hakenschenkel 6 oder zum Randstab 8, verläuft die Gerade 11 zwischen Hakenschenkel 6 und dem Randstab 8.

Die Verbindungsfolie 9 eignet sich zum Vernähen des Aufhängers 1 mit einem Vorhang. Wird die Naht in den Bereich der Geraden 11 gelegt, wird der Aufhänger 1 durch das Gewicht des Vorhanges nicht schräg gestellt, wodurch das Verschieben des Vorganges erleichtert und das Schrägstellen des Randes am obern Ende vermieden wird.

Wird der Aufhänger 1 mit einer Stilgarnitur verwendet, wird ein Adapter 15 vorgesehen, der sich aus einem geschlossenen Ring und einem mit dem Ring 16 verbundenen offenen Ring 17 zusammensetzt. Die Oeffnung 18 des offenen Rings 17 dient dazu, einen Ring der Stilgarnitur einrasten zu lassen. Da der Adapter 15 nicht mehr vom Ring gelöst wird, kann die Oeffnung 18 verhältnismässig klein zum Durchmesser des Ringstabes gewählt werden, so dass ein starker Formschluss besteht, wodurch ein ungewolltes Lösen zuverlässig vermieden wird.

In Fig. 3 ist die Anordnung des Aufhängers 1 . mit einem oberen Rand eines Vorhanges dargestellt, wobei gleichzeitig Falten 21, 22 in dem Vorhang vorgesehen sind. Die Vernähung des Vorhanges 20 erfolgt in der Verbindungsfolie 9 und zwar im Bereich des Scheitels 10 des Hakens. Diese Art der Vernähung ist unabhängig davon, ob eine Führungsschiene mit Schienengleitern oder eine Stilgarnitur, d. h. eine Führungsstange mit Ringen verwendet wird. Im letzteren Fall ist lediglich noch der Adapter 15 an die Ringe der Stilgarnitur zu befestigen.

## Patentansprüche

1. Aufhänger, der eine Bahn aus textilen oder nichttextilen Materialien an einer schienenförmigen oder stangenförmigen Führung befestigt, wobei zwischen der Bahn und der Führung auf der Führung verschiebbare Verbindungsmittel angeordnet sind, an denen die Bahn mittels eines Hängeelementes angehängt ist, dadurch gekennzeichnet, dass das Hängeelement (1) ein bogenförmig ausgebildeter Haken (2) mit einem an seinem einen Ende (3) angeordneten Hakenmund (4) ist und an seinem andern, dem Hakenmund gegenüberliegenden Ende (5) einen länglichen Hakenschenkel (6) aufweist, wobei der Scheitel (10) des Hakens (2) gegenüber der Hakenschenkelachse versetzt ist, derart, dass eine parallel zum Hakenschenkel (6) verlaufende, durch den Hakenscheitel (10) gehende Gerade (11) einen sich längs des Hakenschenkels und gegen den Hakenmund (4) erstreckenden und diesen begrenzenden Befestigungssteg (7) schneidet, und daß die Bahn im Bereich der Geraden (11) mit dem Befestigungssteg vernäht ist.

2. Aufhänger nach Anspruch 1, dadurch gekennzeichnet, dass der zwischen dem Befestigungssteg (7) und dem einen Hakenende (3) liegende Hakenmund (4) bezüglich des aufzunehmen bestimmten Verbindungsmittels verengt ist.

3. Aufhänger nach Anspruch 1 oder 2, dadurch gekennzeichnet, dass der Befestigungssteg (7) einen parallel zum Hakenschenkel (6) verlaufenden Randstab (8) aufweist.

4. Aufhänger nach Anspruch 3, dadurch gekennzeichnet, dass der Befestigungssteg (7) ein T-Profil aufweist, dessen Schenkel der Randstab (8) ist und dessen Steg als vernähbare Verbindungsfolie ausgebildet ist.

5. Aufhänger nach Anspruch 1, dadurch gekennzeichnet, dass der Haken (2) mit einem Adapter (15) verbindbar ist.

6. Aufhänger nach Anspruch 5, dadurch gekennzeichnet, dass der Adapter aus einem geschlossenen Ring (16) und einem offenen Ring (17) besteht, wobei der geschlossene Ring auf den Haken (2) aufzuschieben und in den offenen Ring ein Ring, z. B. einer Stilgarnitur, einzurasten bestimmt ist.

## Claims

1. Hanger which fixes a web of textile or non- textile material to a rail shaped or bar shaped guide, wherein between the web and the guide are arranged connection elements slideable on the guide, on which the web is hung by means of a hanging element, characterised in that the hanging element (1) has an arcuately shaped hook (2) with a hook mouth (4) arranged at its one end (3) and has at its other end lying opposite the hook mouth a longitudinal hook shank (6), wherein the apex (10) of the hook (2) is offset relative to the hook shank axis in such a way that a straight line (11) running parallel to the hook shank (6) through the hook apex (10) intersects a fixing bar (7) which extends along the hook shank and towards the hook mouth (4) and which limits this, and that the web is sewn to the fixing bar in the region of the straight line (11).

2. Hanger according to claim 1 characterised in that the hook mouth (4) lying between the fixing bar (7) and the one hook end (3) is narrowed with respect to the connection means arranged for receiving it.

3. Hanger according to claim 1 or 2 characterised in that the fixing bar (7) has an edge bar (8) running parallel to the hook shank (6).

4. Hanger according to claim 3 characterised in that the fixing bar (7) has a T-shape, the cross piece of which is the edge bar (8), and the vertical of which is constructed as a sewable connection foil.

5. Hanger according to claim 1 characterised in that the hook (2) can be connected with an adapter (15).

6. Hanger according to claim 5 characterised in that the adapter consists of a closed ring (16) and an open ring (17), wherein the closed ring is to be slid onto the hook (2) and a ring e. g. a period fitting is provided for engagement in the open ring.

## Revendications

1. Dispositif de suspension qui fixe un ruban en matières textiles ou non textiles sur un guidage en forme de rail ou de barre, des moyens de liaison susceptibles d'être déplacés étant à cette occasion disposés sur le guidage, entre le ruban et le guidage, moyens sur lesquels le ruban est accroché au moyen d'un élément de suspension, caractérisé en ce que l'élément de suspension (1) est un crochet (2) réalisé en forme de coude, avec un bec de crochet (4) disposé à l'une de ses extrémités (3) et présentant à son autre extrémité (5) opposée au bec de crochet un montant de crochet (6) longitudinal, le sommet (10) du crochet (2) étant à cette occasion décalé par rapport à l'axe de montant de crochet, de telle sorte qu'une droite (11) passant par le sommet de crochet (10), se développant parallèlement au montant de crochet (6), coupe une nervure de fixation (7) s'étendant le long du montant de crochet et face au bec de crochet (4) et délimitant celui-ci, et en ce que le ruban est fermé par une couture sur la nervure de fixation dans la zone de la droite (11).

2. Dispositif de suspension selon la revendication 1, caractérisé en ce que le bec de crochet (4) située entre la nervure de fixation (7) et une des extrémités de crochet (3) est rétréci par rapport au moyen de liaison déterminé pour y être logé.

3. Dispositif de suspension selon la revendication 1 ou 2, caractérisé en ce que la nervure de fixation (7) présente un barreau de bordure (8) se développant parallèlement au montant de crochet (6).

4. Dispositif de suspension selon la revendication 3, caractérisé en ce que la nervure de fixation (7) présente un profil en T, dont l'aile est le barreau de bordure (8) et dont l'âme est réalisée sous forme de feuille de liaison susceptible d'être fermée par une couture.

5. Dispositif de suspension selon la revendication 1, caractérisé en ce que le crochet (2) est susceptible d'être relié à un adaptateur (15).

6. Dispositif de suspension selon la revendication 5, caractérisé en ce que l'adaptateur se compose d'un anneau (16) fermé et d'un anneau (17) ouvert, l'anneau fermé étant conçu pour être introduit sur le crochet (2) et un anneau, par exemple une garniture de style, pour être introduit dans l'anneau ouvert.
